# EUROPÄISCHE PATENTSCHRIFT

(11) **EP 2 096 215 B1**
(45) Veröffentlichungstag und Bekanntmachung des Hinweises auf die Patenterteilung: **29.04.2015**
(21) Anmeldenummer: 09001583.5
(22) Anmeldetag: 05.02.2009
(51) Int. Cl.: E03C 1/06

(54) **Vorrichtung zur Halterung einer Handbrause an der Wand eines Gebäudes**
Device for attaching a handheld shower to the wall of a building
Dispositif de fixation d'un mitigeur sur le mur d'un bâtiment

(30) Priorität: 01.03.2008 DE 202008002951 U
(43) Veröffentlichungstag der Anmeldung: 02.09.2009
(73) Patentinhaber: Gerloff, Michael, Dr., 37269 Eschwege (DE)
(72) Erfinder: Gerloff, Michael, Dr., 37269 Eschwege (DE)
(74) Vertreter: Walther, Walther & Hinz GbR

(56) Entgegenhaltungen:
- EP-A- 1 087 073
- CH-A- 453 237
- DE-A1- 1 489 255
- DE-A1- 4 000 621
- DE-A1- 10 107 913
- DE-U- 6 901 179
- DE-U1- 7 921 329

## Beschreibung

Die Erfindung betrifft eine Vorrichtung zur Halterung einer Handbrause an der Wand eines Gebäudes, wobei eine an der Wand anliegende, aus einem magnetischen Werkstoff bestehende Schiene vorgesehen ist, sowie ein auf der Schiene verschieblicher, länglicher Schlitten, wobei der Schlitten einen Ausleger zur Aufnahme der Handbrause aufweist, wobei der Schlitten mindestens einen Magneten aufweist.

Zur Befestigung einer Handbrause an der Wand einer Dusche sind üblicherweise Stangen vorgesehen, die zu beiden Enden durch Arme beabstandet an der Wand befestigt sind. Die Befestigung erfolgt durch Schrauben oder Dübel, die in der Wand eingedreht werden. Die Duschstange selbst nimmt die Handbrause auf, wobei zwischen Handbrause und Stange ein sogenannter Schwenkkopf vorgesehen ist, der das Verschwenken der Handbrause in vertikaler Richtung ermöglicht. Der Schwenkkopf selbst ist verschieblich an der Stange angebracht. Um den Schwenkkopf in unterschiedlicher Höhe an der Stange fixieren zu können, ist ein Drehknopf vorgesehen, der für eine Klemmverbindung zwischen dem Schwenkkopf einerseits und der Stange andererseits sorgt.

Eine solche Vorrichtung zur Aufnahme einer Handbrause weist verschiedene Nachteile auf. So ist bereits eingangs dargelegt worden, dass die Arme zur Aufnahme der Stange mittels Schrauben und Dübel in der Wand verankert werden. Da die Dusche ein sogenannter "Feuchtraum" ist, besteht immer die Gefahr, dass durch die Löcher zur Aufnahme der Schrauben bzw. Dübel Feuchtigkeit in die Wand eintritt. Dies ist in höchstem Maße unerwünscht. Darüber hinaus ist die Stange schwierig sauber zu halten. Wird nach dem Duschen die Stange nicht abgewischt, so bilden sich Kalkflecken.

Ein weiterer Nachteil besteht darin, dass die Klemmvorrichtung zwischen Stange und Schwenkkopf eine Klemmverbindung darstellt, die verschleißt.

Eine Haltevorrichtung für eine Handbrause, die gut sauber zu halten ist, ist in der DE 197 10 396 A1 beschrieben. Die Halterung dort zeigt einen Schlitten mit zwei beabstandet zueinander angeordneten Magneten, die mit einer auf der Wand angeordneten ferromagnetischen Unterlage in Form einer Schiene zusammenwirken.

Eine ähnliche Ausgestaltung ist aus der DE 21 09 642 bekannt, und zwar insofern, als dort ebenfalls eine Schiene dargestellt ist, auf der ein Schlitten verschieblich ist, der eine Halterung für eine Handbrause aufnimmt. Die Verbindung zwischen der Schiene einerseits und dem Schlitten andererseits erfolgt durch einen Magneten.

Das DE-U 69 01 179 zeigt eine gattungsgemäße Halterung für eine Handbrause, wobei auf der Wand eine Schiene aus magnetischem Werkstoff angeordnet ist. Auf der Schiene gleitet ein Schlitten, der einen Arm zur Aufnahme der Brause aufweist. Der Schlitten besitzt mindestens einen Magneten, um den Schlitten auf der Schiene zu halten. Die aus der CH 453 237 bekannte Hatterung umfasst eine C-förmige Wandschiene und einen von der C-förmigen Schiene aufgenommenen Halter. Der Halter weist einen Läufer auf, der rückseitig der C-förmigen Schiene zugewandt eine Blattfeder aufweist. Durch die Vorspannung der Blattfeder ist der Anpressdruck des Läufers an der C-förmigen Schiene und damit schlussendlich die Haltekraft des Halters einstellbar. Die aus der EP 1 087 073 A2 bekannte Halterung für eine Brause umfasst eine in der Wand eingelassene Schiene, die im Querschnitt C-förmig ausgebildet ist. In der C-förmigen Schiene lagert ein Bremsblock, der eine Bohrung zur Aufnahme einer Schraube aufweist. Die Schraube hält gleichzeitig den Arm der Brause. Zur Einstellung der Haltekraft ist vorgesehen, dass durch die Schraube der Bremsblock gegen die freien Enden der C-förmigen Schiene gezogen werden kann.

Nachteilig am Stand der Technik ist, dass die Handbrausen zwar durch die Magnete mehr oder weniger gut gehalten werden, dass allerdings beim Verschieben, z. B. bei der DE-U 69 01 179, immer die Gefahr besteht, dass sich die Handbrause mit dem Schlitten von der Schiene löst, und dann erst wieder angehängt werden muss. Das heißt, eine Verschiebung des Schwenkkopfes mit dem Schlitten auf der Schiene, ohne dass sich der Schlitten von der Schiene löst, ist meistens nicht möglich, da sich dann, wenn die Magnete zu schwach sind, der Schlitten unmittelbar von der Schiene löst. Sind die Magnete hingegen so stark, dass ein Abheben von der Schiene bei der Verschiebung im Wesentlichen verhindert wird, dann steigt die Kraft zur Verschiebung gleichfalls immens an. Darüber hinaus hat sich herausgestellt, dass die Schienen auf ihrer Oberseite sehr schnell verkratzen, da, wie bekannt, Wasser kalkhaltig ist, und der Kalk insofern, wenn er sich zwischen Schiene und Schlitten absetzt, dort zum Verkratzen führt. Diese Problematik stellt sich beispielsweise bei der EP 1 087 073 A2 und der CH 453 237.

Die der Erfindung zugrundeliegende Aufgabe besteht demzufolge darin, eine Vorrichtung der eingangs genannten Art bereitzustellen, bei der mit relativ geringer Kraft ein Verschieben des Schlittens mit dem Brausekopf auf der Schiene bewerkstelligt werden kann, ohne dass die Gefahr des Abhebens des Schlittens von der Schiene besteht, und dass darüber hinaus auf dem sichtbaren Teil der Schiene im Wesentlichen keine Kratzer erkennbar sind.

Die Aufgabe wird erfindungsgemäß durch eine Vorrichtung gemäß Anspruch 1 gelöst.

Hieraus wird deutlich, dass die Magnete nur noch erforderlich sind, um ein Abrutschen der Brause von der Schiene, insbesondere auch während des Betriebs, zu verhindern. Ein Abheben des Brausekopfes, mithin des Schlittens, von der Schiene muss hingegen durch die formschlüssige Aufnahme des Schlittens durch die Schiene nicht mehr verhindert werden. Insofern kann die Magnetkraft so gewählt werden, dass der Schlitten auch während des Betriebs der Brause in seiner Stellung verbleibt.

Es ist vorgesehen, dass die Schiene im Querschnitt nach Art einer Schwalbenschwanzführung ausgebildet ist, wobei der Schlitten eine Kufe aufweist, die korrespondierend zu der Querschnittsform der schwalbenschwanzförmig ausgebildeten Schiene getroffen ist, so dass die Kufe in der Schiene verschieblich geführt ist, ansonsten allerdings zur Seite und in Frontrichtung, also aus der Ebene der Schiene heraus, durch die Schiene formschlüssig erfasst wird.

Des Weiteren ist vorgesehen, dass die Kufe auf ihrer Unterseite mindestens ein, vorzugsweise zwei beabstandet zueinander angeordnete Gleitstücke aufweist. Durch die Gleitstücke, vorzugsweise aus Kunststoff, wird ein im Wesentlichen geräuschloses Verschieben des Schlittens auf der Schiene ermöglicht. Darüber hinaus wird die Gefahr des Verkratzens vermindert.

Da das Gleitstück im Bereich der Flanken der schwalbenschwanzförmigen Schiene über die Kufe überstehend jeweils einen Gleitfuß aufweist, besteht selbst dann, wenn es im Bereich des Gleitfußes Kratzer geben sollte, keine Gefahr der visuellen Beeinträchtigung. Denn durch die Flanken der schwalbenschwanzförmigen Schiene wird dieser Bereich bei Draufsicht auf die Vorderseite der Schiene im Wesentlichen abgedeckt.

Da sich das Gleitstück bis in den Bereich der Flanken der Kufe, und somit auch der winkligen Flanken der schwalbenschwanzförmigen Schiene, erstreckt und auch im Bereich der Flanken über die Flanken der Kufe geringfügig übersteht, wird eine Reibung Metall auf Metall vermieden, da lediglich eine Verbindung Metall/Kunststoff besteht. Die Haptik beim Verschieben des Schlittens verbessert sich hierdurch deutlich.

Festzuhalten ist somit, dass durch die Führung des Schlittens in einer schwalbenschwanzförmigen Nut zusammen mit der Anordnung von Gleitstücken in dem Schlitten, und hier insbesondere mit den im Bereich der Seitenflanken der schwalbenschwanzförmigen Schiene angeordneten Gleitfüßen, in Verbindung mit der Aufbringung der Kraft durch den mindestens einen Magneten, eine werthaltige Haptik beim Verschieben des Schlittens und mithin des Schwenkkopfes für die Brause selbst erzielt wird, da die Gleitstücke auch im Bereich der Seitenflanken der Kufen über die Kufen leicht überstehen, und somit keine Reibung Metall auf Metall entsteht.

Anhand der Zeichnungen wird die Erfindung nachstehend beispielhaft näher erläutert.
- Fig. 1: zeigt die Vorrichtung in einer Seitenansicht;
- Fig. 2: zeigt eine Ansicht im Schnitt, wobei der besseren Übersichtlichkeit wegen die Schiene und der Schlitten auseinandergezogen sind;
- Fig. 3: zeigt eine Ansicht auf die Unterseite des Schlittens;
- Fig. 3a: einen Schnitt gemäß der Linie III - III aus Fig. 3.
- Fig. 4: zeigt die Anordnung der Schiene auf einer Wand, beispielsweise einer gefliesten Wand, im Schnitt;
- Fig. 4a: zeigt eine andere Form der Befestigung der Schiene an der Wand mittels Schrauben;
- Fig. 5: zeigt eine Schnittdarstellung der Anordnung einer Schiene in einer Wand oberflächenbündig mit der Wand in einer Schnittdarstellung;
- Fig. 6: zeigt eine Darstellung gemäß Fig. 5 mit einer besonderen Befestigung der Schiene an der Wand.

Die Vorrichtung zur Halterung einer Handbrause an der Wand eines Gebäudes umfasst die Schiene 1, sowie einen Schlitten 10 mit einem Ausleger 20, der endseitig einen Schwenkkopf 22 zur Aufnahme der Handbrause aufzeigt, die nicht dargestellt ist. Die Schiene 1 ist im Querschnitt nach Art einer Schwalbenschwanzführung ausgebildet, wie sich dies beispielsweise in Ansicht der Schnittdarstellung gemäß Figur 2 ergibt. Die aus ferromagnetischem Stahl hergestellte Schiene 1, die beispielsweise auch verchromt sein kann, oder aber aus Edelstahl besteht, nimmt den mit 10 bezeichneten Schlitten auf (Fig. 2). Der Schlitten 10 ist korrespondierend zu der schwalbenschwanzförmigen Schiene 1 mit einer entsprechend ausgebildeten Kufe 11 versehen, und wird von der Schiene 1 in zwei Raumrichtungen formschlüssig aufgenommen, nämlich zum einen in seitlicher Richtung und zum anderen in Richtung aus der Schiene 1 heraus. Zur Aufnahme durch die schwalbenschwanzförmige Schiene 1 besitzt demzufolge die Kufe 11 des Schlittens 10 zu beiden Seiten parallel zur Längsachse winklig ausgerichtete Seitenflanken 11a.

Darüber hinaus weist der Schlitten 10 in etwa mittig den Magneten 12 auf, und zwar vorzugsweise in der Flucht des Auslegers 20 auf der Unterseite des Schlittens oder der Kufe. Zu beiden Enden der Kufe 11 des Schlittens 10 sind sogenannte Gleitstücke 15 auf der Unterseite der Kufe 11 in der Kufe 11 eingelassen. Ein jedes Gleitstück 15 weist am seitlichen Ende einen Gleitfuß 16 auf, dessen Breite allerdings so gewählt ist, dass er durch die Flanken 1 a der schwalbenschwanzförmigen Schiene 1 abgedeckt wird. Auf den Gleitfüßen 16 der Gleitstücke gleitet die Kufe auf der Schiene. Das bedeutet, dass, wenn in dem Bereich der Gleitschuhe 16 Kratzer auf der Schiene 1 hervorgerufen würden, diese bei Ansicht auf die Schiene 1 kaum sichtbar wären. Erkennbar ist aus Figur 3a darüber hinaus, dass sich das Gleitstück 15 über die Höhe der schwalbenschwanzförmigen Seitenflanken 11a der Kufe erstreckt. Auch im Bereich der Flanken 11 a steht das Gleitstück 15 etwas über, so dass die Kufe 11 des Schlittens 10, der aus Metall ausgebildet ist, aufgrund der Gleitstücke15 in keinem Fall unmittelbar mit der Schiene 1 in Kontakt kommt, sondern der Kontakt nur über die Gleitfüße 16 erfolgt, und zwar sowohl auf der Schiene als auch im Bereich der Seitenflanken der Schiene, und verhindert, dass eine Reibung Metall auf Metall erfolgt. Die Schiene 1 nimmt die Kufe 11 des Schlittens 10 im Wesentlichen spielfrei auf, woraus sich in Verbindung mit der Tatsache, dass die Kufe lediglich durch die Gleitstücke 15 aus Kunststoff mit der Schiene 1 in Verbindung steht, die bereits zuvor beschriebene vorteilhafte Haptik beim Verschieben des Schlittens 10 in der Schiene 1 ergibt.

Die Befestigung der Schiene 1 an der Wand ist Gegenstand der Figuren 4, 5 und 6; bei der Darstellung gemäß Figur 4 ist die Schiene 1 auf der Unterlage 40, beispielsweise einer Steinplatte oder einer Fliese, mittels einer Kleberschicht 41 verklebt; zwischen der Platte 40 und der Rohwand 43 befindet sich darüber hinaus eine weitere Kleberschicht 44 zur Befestigung der Platte auf der Rohwand.

Denkbar ist ebenfalls eine Verschraubung mittels einer Schraube 42, die in der Schiene 1 versenkt ist. Zur Befestigung der Schraube 42 kann auf der Rückseite der Schiene 1 eine Nut 1 b zur formschlüssigen Aufnahme des Kopfes der Schraube 42 vorgesehen sein (Fig. 4a). Zur Montage wird hierbei derart vorgegangen, dass zunächst die Schraube oder Schrauben in die Wand eingedreht werden, der Kopf der Schraube einen Abstand zur Wandoberseite aufweist, und dann die Schiene 1 mit der Nut 1 b, die ebenfalls schwalbenschwanzförmig ausgebildet sein kann, aufgeschoben wird.

Figur 5 zeigt eine Schnittdarstellung, bei der die Schiene 1 in die Wand eingelassen ist. Dazu besitzt eine z. B. geflieste die Wand 43 eine Ausnehmung 47 in der Unterlage 40, worin die Schiene beispielsweise mittels Kunstharz 48 eingegossen ist.

Bei der Darstellung gemäß Figur 6 weist die Schiene 1 zu beiden Seiten zwei von der Oberseite nach unten abgesetzte Flügel 5 auf, wobei die Flügel 5 mehrere Öffnungen 5a besitzen. Die Funktion der Öffnungen 5a besteht zum einen darin, dass die Kleberschicht 44 die Öffnung durchdringt und somit nach Aushärten der Kleberschicht für eine stabile Verbindung mit der Schiene 1 auf der Wand 43 sorgt. Zum anderen können durch die Öffnungen durchgehende Schrauben (Pfeil 5b) vorgesehen sein. Denkbar ist auch Verschraubung mit Verklebung. Zwischen der Schiene 1 und dem Wandbelag 40, zum Beispiel einer Platte oder einer Fliese, befindet sich oberflächenbündig eine Silikonfuge 49.

## Patentansprüche

1. Vorrichtung zur Halterung einer Handbrause an der Wand eines Gebäudes, wobei eine an der Wand (40) anliegende, aus einem magnetischen Werkstoff bestehende Schiene (1) vorgesehen ist, sowie ein auf der Schiene (1) verschieblicher, länglicher Schlitten (10), wobei der Schlitten (10) einen Ausleger (20) zur Aufnahme der Handbrause aufweist, wobei der Schlitten (10) mindestens einen Magneten (12) aufweist,
**dadurch gekennzeichnet,**
**dass** die Schiene (1) im Querschnitt nach Art einer
Schwalbenschwanzführung ausgebildet ist,
wobei der Schlitten (10) korrespondierend zu der schwalbenschwanzförmigen Schiene (1) mit einer entsprechenden Kufe (11) versehen ist, die zu beiden Seiten parallel zur Längsachse winklig ausgerichtete Seitenflanken (11a) aufweist,
so dass die Schiene (1) den Schlitten (10) in zwei Raumrichtungen formschlüssig erfasst,
wobei die Kufe (11) in der Schiene (1) verschieblich und im Wesentlichen spielfrei geführt ist,
wobei die Kufe (11) auf ihrer Unterseite mindestens ein, vorzugsweise zwei beabstandet zueinander angeordnete Gleitstücke (15) aufweist, dass das Gleitstück (15) im Bereich der winklig ausgerichteten Seitenflanken (11a) der Kufe (11) über die Unterseite des Gleitstücks (15) überstehend jeweils einen Gleitfuß (16) aufweist,
wobei die Breite des Gleitfußes (16) so gewählt ist, dass der Gleitfuß (16) durch die schwalbenschwanzförmige Flanke (1 a) der Schiene (1) abgedeckt ist und
wobei die Kufe (11) lediglich durch die Gleitstücke (15) aus Kunststoff mit der Schiene (1) in Verbindung steht.

2. Vorrichtung nach Anspruch 1,
**dadurch gekennzeichnet,**
**dass** der Ausleger (20) einen Schwenkkopf (22) zur Aufnahme der Handbrause aufweist.

3. Vorrichtung nach einem der voranstehenden Ansprüche,
**dadurch gekennzeichnet,**
**dass** die Schiene (1) zu beiden Seiten von der Oberseite der Schiene (1) abgesetzte Flügel (5) aufweist.

4. Vorrichtung nach Anspruch 3,
**dadurch gekennzeichnet,**
**dass** die Flügel (5) mehrere Öffnungen (5a) aufweisen.

5. Vorrichtung gemäß einem der voranstehenden Ansprüche 1 bis 4,
**dadurch gekennzeichnet,**
**dass** die Schiene (1) mit von der Oberseite der Schiene (1) abgesetzten Flügeln (5) in dem Kleberbett (44) für einen Wandbelag (40) angeordnet ist, wobei die Flügel (5) von dem Wandbelag (40) zumindest partiell überdeckt sind.

6. Vorrichtung nach Anspruch 5,
**dadurch gekennzeichnet,**
**dass** zwischen Wandbelag (40) und Schiene (1) eine Silikonfuge (49) vorgesehen ist.

7. Vorrichtung gemäß einem der voranstehenden Ansprüche 5 oder 6,
**dadurch gekennzeichnet,**
**dass** der Wandbelag (40) eine Nut (11) in etwa der Breite der Schiene (1) zur Aufnahme der Schiene (1) aufweist, wobei die Tiefe der Nut (11) größer ist als die Höhe der Schiene (1).

8. Vorrichtung nach Anspruch 7,
**dadurch gekennzeichnet,**
**dass** die Schiene (1) in der Nut (8) verklebt ist.

9. Vorrichtung gemäß einem der voranstehenden Ansprüche,
**dadurch gekennzeichnet,**
**dass** die Schiene (1) auf dem Wandbelag (40) aufgeklebt ist.

10. Vorrichtung gemäß einem der voranstehenden Ansprüche 5 bis 9,
**dadurch gekennzeichnet,**
**dass** die Schiene (1) auf ihrer Rückseite eine schwalbenschwanzförmige Nut (1b) zur Aufnahme eines Schraubenkopfes aufweist.

## Claims

1. A device for supporting a hand shower on the wall of a building, wherein a rail (1) resting against the wall (40) and made of a magnetic material is provided, as well as an elongated carriage (10), which is displaceable on the rail (1), wherein the carriage (10) has a boom (20) for receiving the hand shower, wherein the carriage (10) has at least one magnet (12),
**characterized in that**
the rail's (1) cross-section is configured in the manner of a dovetail guide,
wherein the carriage (10) is provided with a skid (11) corresponding with the dovetail shaped rail (1), said skid having lateral flanks (11a) on both sides, which are angularly oriented parallel to the longitudinal axis,
so that the rail (1) positively grips the carriage (10) in two spatial directions,
wherein the skid (11) is slidably guided in the rail (1), substantially without clearance,
wherein the skid (11) has at least one, preferably two spaced-apart sliding pieces (15) disposed on its underside,
that in the area of the angularly oriented lateral flanks (11 a) of the skid (11),
the sliding piece (15) has respectively one slide foot (16) protruding from the underside of the sliding piece (15),
wherein the width of the slide foot (16) is chosen so that the slide foot (16) is covered by the dovetail flank (1 a) of the rail (1) and wherein the skid (11) is connected to the rail (1) only by way of the sliding pieces (15) made of a synthetic material.

2. The device according to claim 1,
**characterized in that**
the boom (20) has a swivel head (22) for receiving the hand shower.

3. The device according to one of the afore-mentioned claims,
**characterized in that**
the rail (1) has limbs (5) on both sides, which are offset relative to the upper side of the rail (1).

4. The device according to claim 3,
**characterized in that**
the limbs (5) have several apertures (5a).

5. The device according to one of the afore-mentioned claims 1 to 4,
**characterized in that**
the rail (1) with the limbs (5) offset relative to the upper side of the rail (1) is disposed in the adhesive layer (44) for a wall covering (40), wherein the limbs (5) are at least partially covered by the wall covering (40).

6. The device according to claim 5,
**characterized in that**
a silicone joint (49) is disposed between the wall covering (40) and the rail (1).

7. The device according to of the afore-mentioned claims 5 or 6,
**characterized in that**
the wall covering (40) has a groove (11) with a width corresponding approximately to that of the rail (1) in order to receive the rail (1), wherein the depth of the groove (11) is greater than the height of the rail (1).

8. The device according to claim 7,
**characterized in that**
the rail (1) is glued into the groove (8).

9. The device according to one of the afore-mentioned claims,
**characterized in that**
the rail (1) is glued onto the wall covering (40).

10. The device according to one of the afore-mentioned claims 5 to 9,
**characterized in that**
the rail (1) has a dovetail groove (1 b) on its back side for receiving a screw head.

## Revendications

1. Dispositif pour la fixation d'une pomme de douche manuelle, au mur d'un immeuble, dans lequel un rail (1) réalisé en un matériau magnétique est prévu pour être fixé au mur (40), ainsi qu'un chariot allongé (10) coulissant sur le rail (1), dans lequel le chariot (10) comporte un bras (20) pour porter la pomme de douche manuelle, dans lequel le chariot (10) comporte au moins un aimant (12),
**caractérisé en ce que**,
le rail (1) est constitué d'un guide dont la section transversale est en forme de queue d'aronde,
dans lequel le chariot (10) est pourvu d'au moins un patin (11) correspondant au rail (1) en forme de queue d'aronde, et qui comporte sur ses deux côtés, parallèlement à l'axe longitudinal, des flancs latéraux (11a) repliés angulairement,
de telle manière que le rail (1) entoure le chariot (10) en l'encerclant dans deux directions opposées,
dans lequel le patin (11) est coulissant dans le rail (1) et est guidé sensiblement sans jeu,
dans lequel le patin (11) comporte sur sa face inférieure au moins un, et de préférence deux coulisses (15), distantes l'une par rapport à l'autre,
de sorte que la coulisse (15) comporte, dans le secteur des flancs latéraux (11a) repliés angulairement du patin (11), en protubérance par-dessus la face inférieure de la coulisse (15), respectivement un coulisseau (16),
dans lequel la largeur du coulisseau (16) est déterminée de telle manière que le coulisseau (16) soit recouvert par le flanc (1a) en forme de queue d'aronde du rail (1) et,
dans lequel le patin (11) est de fait en liaison avec le rail (1) par l'intermédiaire des coulisses (15) en matière synthétique.

2. Dispositif selon la revendication 1,
**caractérisé en ce que,**
le bras (20) porte une tête pivotante (22) pour porter la pomme de douche manuelle.

3. Dispositif selon l'une des revendications précédentes,
**caractérisé en ce que,**
le rail (1) présente des ailes (5) décalées sur les deux côtés de la face supérieure du rail (1).

4. Dispositif selon la revendication 3,
**caractérisé en ce que**,
les ailes (5) comportent plusieurs ouvertures (5a).

5. Dispositif selon l'une des revendications précédentes 1 à 4,
**caractérisé en ce que**,
le rail (1) et les ailes décalées (5) de la face supérieure du rail (1) sont placés dans la partie encollée (44) du revêtement mural (40), dans lequel les ailes (5) sont au moins partiellement recouvertes par le revêtement mural (40).

6. Dispositif selon la revendication 5,
**caractérisé en ce que**,
un joint en silicone (49) est ménagé entre le revêtement mural (40) et le rail (1).

7. Dispositif selon l'une des revendications précédentes 5 ou 6,
**caractérisé en ce que**,
le revêtement mural (40) présente une rainure (11) ayant approximativement la largeur du rail (1) pour loger le rail (1), dans lequel la profondeur de la rainure (11) est supérieure à la hauteur du rail (1).

8. Dispositif selon la revendication 7,
**caractérisé en ce que**,
le rail (1) est collé dans la rainure (8).

9. Dispositif selon l'une des revendications précédentes,
**caractérisé en ce que**,
le rail (1) est collé sur le revêtement mural (40).

10. Dispositif selon l'une des revendications précédentes 5 à 9,
**caractérisé en ce que**,
le rail (1) comporte une rainure (1b) en forme de queue d'aronde, disposée sur sa face arrière pour loger une tête de vis.
